# EUROPÄISCHE PATENTSCHRIFT

(11) **EP 0 385 395 B1**
(45) Veröffentlichungstag und Bekanntmachung des Hinweises auf die Patenterteilung: **06.10.1993**
(21) Anmeldenummer: 90103797.8
(22) Anmeldetag: 27.02.1990
(51) Int. Cl.: F24F 1/00, F24F 11/00

(54) **Stellvorrichtung für die Lamellen eines Luftheiz-,Luftkühl-, oder Belüftungsgerätes**
Actuator for the lamellae of an apparatus for heating air, cooling air or ventilation
Dispositif de commande pour les lamelles d'un appareil de chauffage d'air, de refroidissement d'air ou d'aération

(30) Priorität: 28.02.1989 DE 3906159
(43) Veröffentlichungstag der Anmeldung: 05.09.1990
(73) Patentinhaber: GEA Happel Klimatechnik GmbH, D-44625 Herne (DE)
(72) Erfinder: Löhr, Klaus, D-5810 Witten (DE); Müller, Detlef, D-4390 Gladbeck (DE); Pedron, Lothar, D-4630 Bochum 5 (DE)
(74) Vertreter: Cohausz & Florack Patentanwälte

(56) Entgegenhaltungen:
- DE-A- 2 027 141
- FR-A- 1 539 531
- US-A- 3 653 590
- PATENT ABSTRACTS OF JAPAN vol. 7, no. 25 (M-190)(1170) 2. Februar 1983 & JP-A-57 179 531 (HITACHI) 5. November 1982
- PATENT ABSTRACTS OF JAPAN vol. 9, no. 18 (M-353)(1741) 25. Januar 1985 & JP-A-59 164 840 (MITSUBISHI) 18. September 1984

## Beschreibung

Die Erfindung betrifft ein Verfahren zum Steuern des Stellwinkels von Lamellen oder Klappen einer Luftleiteinrichtung für eine dezentrale, einen über einen Drehzahl verstellbaren Lüftermotor betriebenen Lüfter und eine Einrichtung zum Messen der Ausblastemperatur des Luftstroms im Bereich des Auslaß aufweisenden Belüftungsvorrichtung, insbesondere zum Beheizen oder Kühlen von Raumluft.

Es ist bekannt, den Winkel von Klappen oder Lamellen eines Luftheizgerätes nach der Differenz zwischen Raumtemperatur und Ausblastemperatur zu regeln. Die Funktion dieser Regeleinrichtung ist ausreichend bei gleichbleibender Ausblasgeschwindigkeit bzw. unveränderlicher Lüfterdrehzahl. Wird aber die Drehzahl verändert, ändern sich die Volumenströme und damit auch die Ausblasgeschwindigkeit und die Eindringtiefe des Luftstrahls und die Regelvorrichtung stellt sich nicht mehr auf die unterschiedlichen Strömungsbedingungen innerhalb des Raumes ein. Es kommt zu unerwünschten Temperaturschichtungen und Zugerscheinungen.

Aus der japanischen Patentanmeldung JP-A-57 179 531 ist eine Vorrichtung zur Belüftung von Räumen bekannt, bei der die Temperatur des Wärmetauschers und die Temperatur des aus der Vorrichtung ausgeblasenen Luftstromes erfaßt wird. Unter Berücksichtigung dieser Temperaturen wird bei der bekannten Vorrichtung ein Regelwert für die Drehzahlverstellung des Lüftermotors mit dem Ziel ermittelt, daß der aus der unter einer Raumdecke befestigten Vorrichtung austretende Luftstrom den Bodenbereich des belüfteten Raumes erreicht.

Der Nachteil der bekannten Vorrichtung besteht darin, daß störende Temperaturschichtungen auftreten können, die zum einen eine unnötig hohe Energiezufuhr in den Raum zur Folge haben und zum anderen von den Personen im Aufenthaltsbereich als unangenehm empfunden werden. Zusätzlich kann es zu Störungen mit hohen Luftgeschwindigkeiten im Aufenthaltsbereich kommen, die von den Personen als Zugluft empfunden werden und ebenfalls das Wohlempfinden beeinträchtigen. Zugluft kann darüberhinaus bekanntermaßen zu gesundheitlichen Schäden führen.

Aufgabe der Erfindung ist es, ein Verfahren der eingangs genannten Art so zu verbessern, daß die gewünschten Luftdurchmischungen und Behaglichkeitskriterien auch bei unterschiedlichen Ausblasgeschwindigkeiten und Temperaturen beibehalten bleiben.

Diese Aufgabe wird erfindungsgemäß dadurch gelöst, daß die Drehzahl des Lüftermotors und zusätzlich neben der Ausblastemperatur der Belüftungsvorrichtung die Temperatur der Raumluft in dem Gelüfteten Raum erfaßt wird, eine Temperaturdifferenz aus der Temperatur der der Raumluft und der Ausblastemperatur gebildet wird und unter Berücksichtigung der Drehzahl und der Temperaturdifferenz ein Stellwert für den Stellwinkel der Lamellen oder Klappen bestimmt wird.

Nach einer alternativen Ausführung der Erfindung wird diese Aufgabe dadurch gelöst, daß die veränderliche Druckdifferenz innerhalb der Belüftungsvorrichtung und neben der Ausblastemperatur der Belüftungsvorrichtung die Temperatur der Raumluft in dem belüfteten Raum erfaßt wird, eine Temperaturdifferenz aus der die Temperatur der Raumluft und der Ausblastemperatur gebildet wird und unter Berücksichtigung der Druckdifferenz und der Temperaturdifferenz ein Stellwert für den Stellwinkel der Lamellen oder Klappen bestimmt wird.

Damit kann die Vorrichtung auf die verschiedenen Ausblasgeschwindigkeiten eingehen, d.h. die Klappen bzw. Lamellen werden so verstellt, daß auch bei veränderter Ausblasgeschwindigkeit eine optimale Luftbewegung innerhalb des Raumes erzeugt wird. So können z.B. bei einer geringeren Ausblasgeschwindigkeit die Klappen oder Lamellen so gestellt werden, daß der Luftstrom steiler in den Raum gelangt und die gleiche Eindringtiefe erreicht wird, wie bei der höheren Ausblasgeschwindigkeit. Unabhängig davon, ob die Drehzahl des Lüfters stufenlos oder in Stufen verändert wird, stets wird die Luft so in den Raum geführt, daß die Behaglichkeits- und Energieeinsparungskriterien beibehalten werden, d.h. es entsteht weder Zug noch entstehen erhebliche Temperaturdifferenzen.

Ein Ausführungsbeispiel der Erfindung ist in der Abbildung dargestellt und wird im folgenden näher beschrieben.

Es zeigen
- Figur 1: ein erste Ausführungsbeispiel und
- Figur 2: ein zweites Ausführungsbeispiel.

Das Gerät 1 zum Heizen, Kühlen und/oder Lüften eines Raumes weist einen Axiallüfter 2 auf, der von einem Elektromotor 3 angetrieben wird. Im Ausführungsbeispiel ist das Gerät 1 so unterhalb der Decke eines Raumes oder eine Halle montiert, daß der Lüfter 2 senkrecht nach unten bläst.

Unterhalb des Lüfters 2 befindet sich ein Heizregister 4 zur Erwärmung der durchströmenden Luft. Alternativ oder zusätzlich kann aber auch ein Kühlregister dort angeordnet sein. Unterhalb des Registers 4 sind in diesem Ausführungsbeispiel mehrere die Luftströmung lenkende Klappen oder Lamellen 5 parallel zueinander und um jeweils eine Längsachse drehverstellbar befestigt. Die Lamellen 5 sind durch ein Gestänge drehverstellbar, das durch einen Stellmotor 6 angetrieben wird. Die Art der Anordnung der Lamellen und des Gestänges ist aus den Deutschen Offenlegungsschriften 36 38 614 und 36 38 616 bekannt. Es wird auf diese Konstruktionen Bezug genommen. Der Motor 6, der die Lamellen 5 verstellt, wird durch ein Regelteil 7 gesteuert, an das der Motor 6 elektrisch angeschlossen ist. Durch eine elektrische Vorrichtung 8 ist die Drehzahl des Motors veränderbar. Die Drehzahl wird insbesondere durch einen manuellen Schalter oder ein anderes übliches Stellorgan 9 vorgegeben. In das Regelteil 7 geht sowohl die durch einen geeigneten Sensor 10 gemessene oder durch die Vorrichtung 8 vorgegebene Solldrehzahl 11 des Motors 3 als auch die über die Meßgeräte 12, 13 erfaßte Raumtemperatur und Ausblastemperatur ein. Im Regelteil 7 ist für jede Drehzahl des Motors 3 eine Kennlinie vorgesehen, die von übrigen Kennlinien unterschiedlich ist, so daß nicht nur entsprechend der Raumtemperatur, sondern auch entsprechend der Drehzahl des Motors 3 die Lamellen 5 verstellbar sind. Gleichgültig, ob die Drehzahl in Stufen oder stufenlos verändert wird, stets wird durch diese Veränderung entsprechend einer Kennlinie, insbesondere einer Kennlinienschar oder eines Kennlinienbereichs, die Stellung der Lamellen 5 verändert, um die vorgegebenen Behaglichkeitskriterien unabhängig von der Drehzahl zu erfüllen.

Ein modifiziertes Ausführungsbeispiel ist in Abbildung 2 dargestellt, statt der Vorrichtungen zur Drehzahlerfassung ist hier die Erfassung des Drucks bzw. einer Druckdifferenz durch ein zwischen Heizregister 4 und Klappen oder Lamellen 5 angeordneten Drucksensor 14 dargestellt. Diese Anordnung ermöglicht es ebenfalls, Änderungen der Ausblasgeschwindigkeit bei sich ändernden Drehzahlen des Lüftermotors 3 durch eine Regeleinheit 7 zu berücksichtigen und die Klappen oder Lamellen 5 entsprechend einer in der Regeleinheit hinterlegten Kennlinie zu verstellen. Hinzu kommt, daß jetzt gleichzeitig auch sich ändernde Ausblasgeschwindigkeiten z.B. infolge allmählicher Verschmutzung des Registers 4 oder eventuell noch vorhandener Luftfilter zu einem reduzierten, vom Drucksensor 14 erfaßten Druck führen. Desgleichen beeinflussen varriierende Druckverluste in vorgeschalteten Luftführungeinrichtungen, wie z.B. Mischlufteinrichtungen, die geförderte Luftmenge und damit die Ausblasgeschwindigkeit. Derartige Einflußgrößen werden somit automatisch bei der Steuerung der Klappen und Lamellen 5 durch das Regelteil 7 berücksichtigt, indem bei geringerem Druck ein steilerer Klappenwinkel eingestellt wird und der Luftstrahl steiler nach unten zum Hallen- oder Raumboden gelenkt wird.

## Patentansprüche

1. Verfahren zum Steuern des Stellwinkels (φ) von Lamellen oder Klappen einer Luftleiteinrichtung für eine dezentrale, einen über einen Drehzahl verstellbaren Lüftermotor betriebenen Lüfter und eine Einrichtung zum Messen der Ausblastemperatur (T_{Z}) des Luftstroms im Bereich des Auslaß aufweisenden Belüftungsvorrichtung, insbesondere zum Beheizen oder Kühlen von Raumluft, **dadurch gekennzeichnet**, daß
- die Drehzahl (n) des Lüftermotors und zusätzlich neben der Ausblastemperatur (T_{Z}) der Belüftungsvorrichtung die Temperatur (T_{R}) der Raumluft in dem belüfteten Raum erfaßt wird,
- eine Temperaturdifferenz (ΔT) aus der Temperatur (T_{R}) der Raumluft und der Ausblastemperatur (T_{Z}) gebildet wird und
- unter Berücksichtigung der Drehzahl (n) und der Temperaturdifferenz (ΔT) ein Stellwert für den Stellwinkel (φ) der Lamellen oder Klappen bestimmt wird.

2. Verfahren zum Steuern des Stellwinkels (φ) von Lamellen oder Klappen einer Luftleiteinrichtung für eine dezentrale, einen über eine Drehzahl verstellbaren Lüftermotor betriebenen Lüfter und eine Einrichtung zum Messen der Ausblastemperatur (T_{Z}) des Luftstroms im Bereich des Auslaß aufweisenden Belüftungsvorrichtung, insbesondere zum Beheizen oder Kühlen von Raumluft, **dadurch gekennzeichnet**, daß
- die veränderliche Druckdifferenz innerhalb der Belüftungsvorrichtung und neben der Ausblastemperatur (T_{Z}) der Belüftungsvorrichtung die Temperatur (T_{R}) der Raumluft in dem belüfteten Raum erfaßt wird,
- eine Temperaturdifferenz (ΔT) aus der die Temperatur (T_{R}) der Raumluft und der Ausblastemperatur (T_{Z}) gebildet wird und
- unter Berücksichtigung der Druckdifferenz und der Temperaturdifferenz (ΔT) ein Stellwert für den Stellwinkel (φ) der Lamellen oder Klappen bestimmt wird.

3. Verfahren nach Anspruch 1, **dadurch** **gekennzeichnet**, daß die Drehzahl(n) des Lüftermotors meßtechnisch direkt durch mechanische, kapazitive, induktive oder optische Erfassungssysteme, ermittelt wird.

4. Verfahren nach Anspruch 2, **dadurch** **gekennzeichnet**, daß der Luftdruck zwischen Lüfter (2) und Luftleiteinrichtung gemessen wird.

5. Verfahren nach Anspruch 1 **dadurch** **gekennzeichnet**, daß die Drehzahl(n) des Lüftermotors indirekt über die Erfassung eines Drehzahlstellsignals (nₛ) des Lüftermotors ermittelt wird.

6. Verfahren nach Anspruch 1, 3 oder 5, **dadurch gekennzeichnet,** daß die Lüfter (2) zwei oder mehr Drehzahlen aufweist und daß für jede Drehzahl eine den Stellwinkel (φ) steuernde Kennlinie vorgesehen ist, die von den übrigen Kennlinien unterschiedlich ist.

7. Verfahren nach Anspruch, 6 **dadurch gekennzeichnet,** daß die Drehzahl stufenlos veränderbar ist und die den Stellwinkel (φ) steuernde Kennlinie Teil einer Kennlinienschar oder eines Kennlinienbereichs ist.

8. Verfahren nach Anspruch 2 oder 4, **dadurch** **gekennzeichnet**, daß der Luftdruck stufenlos veränderbar ist und die den Stellwinkel (φ) steuernde Kennlinie Teil einer Kennlinienschar oder eines Kennlinienbereichs ist.

9. Verfahren nach einem der Ansprüche 1, 5-7, **dadurch gekennzeichnet,** daß eine indirekte Erfassung der Drehzahl(en) durch Abgreifen von Spannungen an einzelnen Wicklungen des Lüftermotors erfolgt.

## Claims

1. A method of controlling the adjustment angle (φ) of lamellae or flaps of an air heating system for a decentral ventilating device having a fan operated via a variable speed fan motor and a device disposed in the zone of the outlet for measuring the ejection temperature (T_{Z}) of the air stream, more particularly for the heating or cooling of room air, characterized in that
- the speed (n) of the fan motor is determined and also the ejection temperature (T_{Z}) of the ventilating device and the temperature (T_{R}) of the room air in the ventilated room,
- a temperature difference (ΔT) is formed from the temperature (TR) of the room air and the ejection temperature (T_{Z}), and
- an adjustment value for the adjustment angle (φ) of the lamellae or flaps is determined, taking into account the speed (n) and the temperature difference (ΔT).

2. A method of controlling the adjustment angle (φ) of lamellae or flaps of an air heating system for a decentral ventilating device having a fan operated via a variable speed fan motor and a device disposed in the zone of the outlet for measuring the ejection temperature (T_{Z}) of the air stream, more particularly for the heating or cooling of room air, characterized in that
- the variable pressure difference inside the ventilating device is determined as well as the ejection temperature (T_{Z}) of the ventilating device and the temperature (T_{R}) of the room air in the ventilated room.
- a temperature difference (ΔT) is formed from the temperature (T_{R}) of the room air and the ejection temperature (T_{Z}), and
- an adjustment value for the adjustment angle (φ) of the lamellae or flaps is determined, taking into account the pressure difference and the temperature difference (ΔT).

3. A method according to claim 1, characterized in that the speed or speeds of the fan motor are measured directly via mechanical, capacitive, inductive or optical detection systems.

4. A method according to claim 2, characterized in that the air pressure between the fan (2) and the air heating system is measured.

5. A method according to claim 1, characterized in that the speed or speeds of the fan motor is or are determined by determining a speed adjustment signal (nₛ) of the fan motor.

6. A method according to claims 1, 3 or 5, characterized in that the fan (2) has two or more speeds, and for each speed a characteristic line is provided which controls the adjustment angle (φ) and which differs from the other characteristic lines.

7. A method according to claim 6, characterized in that the speed is steplessly adjustable and the characteristic line controlling the adjustment angle (φ) is part of a family of characteristic lines or of a characteristic line zone.

8. A method according to claims 2 or 4, characterized in that the air pressure can be steplessly adjusted and the characterizing line controlling the adjustment angle (φ) is part of a family of characterizing lines or of a characterizing line zone.

9. A method according to one of claims 1, 5-7, characterized in that the speed or speeds is or are determined indirectly by picking up voltages at individual windings of the fan motor.

## Revendications

1. Procédé pour la commande de l'angle de réglage (φ) de lamelles ou de volets d'un dispositif de guidage d'air pour un dispositif de ventilation décentralisé présentant un ventilateur actionné par un moteur de ventilateur à vitesse de rotation réglable et un dispositif de mesure de la temperature de soufflage (T_{Z}) de l'écoulement d'air dans la région de la sortie, en particulier pour le chauffage ou le refroidissement d'air ambiant,
caractérisé en ce que
- on détecte la vitesse de rotation (n) du moteur de ventilateur et additionnellement, en plus de la temperature de soufflage (T_{Z}) du dispositif de ventilation, la temperature (T_{R}) de l'air ambiant dans la salle ventilée,
- on forme une difference de temperature (ΔT) à partir de la temperature (T_{R}) de l'air ambiant et de la temperature de soufflage (T_{Z}), et
- on détermine une valeur de réglage pour l'angle de réglage (φ) des lamelles ou volets en tenant compte de la vitesse de rotation (n) et de la difference de températures (ΔT).

2. Procédé pour la commande de l'angle de réglage (φ) de lamelles ou de volets d'un dispositif de guidage d'air pour un dispositif de ventilation décentralisé présentant un ventilateur actionné par un moteur de ventilateur à vitesse de rotation réglable et un dispositif de mesure de la temperature de soufflage (T_{Z}) de l'écoulement d'air dans la région de la sortie, en particulier pour le chauffage ou le refroidissement d'air ambiant,
caractérisé en ce que
- on détecte la difference de pressions variable à l'intérieur du dispositif de ventilation et en plus de la temperature de soufflage (T_{Z}) du dispositif de ventilation, la temperature (T_{R}) de l'air ambiant dans la salle ventilée,
- on forme une différence de température (ΔT) à partir de la température (T_{R}) de l'air ambiant et de la température de soufflage (T_{Z}), et
- on détermine une valeur de réglage pour l'angle de réglage (φ) des lamelles ou volets en tenant compte de la différence de pression et de la différence de températures (ΔT).

3. Procédé selon la revendication 1,
caractérisé en ce qu'on détermine la vitesse de rotation (n) du moteur de ventilateur métrologiquement directement par des systèmes de détection mécaniques, capacitifs, inductifs ou optiques.

4. Procédé selon la revendication 2,
caractérisé en ce qu'on mesure la pression d'air entre le ventilateur (2) et le dispositif de guidage d'air.

5. Procédé selon la revendication 1,
caractérisé en ce qu'on détermine la vitesse de rotation (n) du moteur de ventilateur indirectement par la détection d'un signal de vitesse de rotation (nₛ) du moteur de ventilateur.

6. Procédé selon la revendication 1, 3 ou 5,
caractérisé en ce que le ventilateur (2) présente deux vitesses de rotation ou plus et que, pour chaque vitesse de rotation, on prévoit une courbe caractéristique commandant l'angle de réglage (φ), qui est différente des courbes caractéristiques restantes.

7. Procédé selon la revendication 6,
caractérisé en ce que la vitesse de rotation est modifiable progressivement et la courbe caractéristique commandant l'angle de réglage (φ) est une partie d'une famille de courbes caractéristiques ou d'une zone de lignes caractéristiques.

8. Procédé selon la revendication 2 ou 4,
caractérisé en ce que la pression d'air est modifiable progressivement et la courbe caractéristique commandant l'angle de réglage (φ) est une partie d'une famille de courbes caractéristiques ou d'une zone de lignes caractéristiques.

9. Procédé selon l'une des revendications 1, 5-7, caractérisé en ce qu'on effectue une détermination indirecte de la ou des vitesse(s) de rotation par prélèvement de tensions sur des enroulements individuels du moteur de ventilateur.
